# EUROPÄISCHE PATENTANMELDUNG

(11) **EP 2 006 476 A2**
(43) Veröffentlichungstag der Anmeldung: **24.12.2008**
(21) Anmeldenummer: 08010424.3
(22) Anmeldetag: 09.06.2008
(51) Int. Cl.: E05B 65/32, E05B 17/22

(54) **Kraftfahrzeugschloss**

(30) Priorität: 18.06.2007 DE 202007008652 U
(71) Anmelder: Brose Schliesssysteme GmbH & Co. KG, 42369 Wuppertal (DE)
(72) Erfinder: Brose, Simon, 45525 Hattingen (DE); Alisan, Ihsan, 58089 Hagen (DE); Wirths, Rainer, 42399 Wuppertal (DE); Joschko, Roman, 41539 Dormagen (DE)
(74) Vertreter: Gottschald, Jan

(57) **Zusammenfassung**

Die Erfindung betrifft ein Kraftfahrzeugschloß mit den Schließelementen Schloßfalle (1) und Sperrklinke (2) sowie mit einer Schloßmechanik, wobei die Schloßfalle (1) in eine Offenstellung, in eine Hauptschließstellung und ggf. in eine Vorschließstellung bringbar ist, wobei die Sperrklinke (2) in einen eingefallenen Zustand, in dem sie die Schloßfalle (1) in der Hauptschließstellung und in der ggf. vorhandenen Vorschließstellung hält, und in einen ausgehobenen Zustand, in dem sie die Schloßfalle (1) freigibt, bringbar ist und wobei die Schloßmechanik in unterschiedliche Funktionszustände bringbar ist und hierfür mindestens ein in unterschiedliche Funktionsstellungen verstellbares Funktionselement (4) aufweist, wobei ein Schalterelement (5) zur Erfassung der Stellung mindestens eines verstellbaren Elements (1, 4) - Verstellelement - des Kraftfahrzeugschlosses vorgesehen ist, Es wird vorgeschlagen, daß das Schalterelement (5) mindestens drei, vorzugsweise genau drei, Schaltstellungen aufweist und daß das Schalterelement (5) von einem ersten Verstellelement (1) und von einem zweiten Verstellelement (4) betätigbar und dadurch in die mindestens drei Schaltstellungen schaltbar ist.

## Beschreibung

Die vorliegende Erfindung betrifft ein Kraftfahrzeugschloß mit den Merkmalen des Oberbegriffs von Anspruch 1 sowie ein Kraftfahrzeugschloß mit den Merkmalen des Oberbegriffs von Anspruch 14,

Der Begriff des Kraftfahrzeugschlosses ist umfassend zu verstehen. Es sind nicht nur Seitentürschlösser und Hecktürschlösser, sondern beispielsweise auch Heckklappenschlösser davon abgedeckt. Im übrigen meint der Begriff Kraftfahrzeugschloß das gesamte System, dessen Bestandteile auch verteilt angeordnet sein können.

Das bekannte Kraftfahrzeugschloß (DE 20 2005 015 687 U1), von dem die Erfindung ausgeht, ist mit den üblichen Schließelementen Schloßfalle und Sperrklinke sowie mit einer Schloßmechanik zur gesteuerten Betätigung der Sperrklinke ausgestattet. Über die Schloßmechanik läßt sich die Sperrklinke von einem Türinnengriff oder einem Türaußengriff aus betätigen. Hierfür ist der Türinnengriff mit einem Innenbetätigungshebel der Schloßmechanik gekoppelt. Zur Steuerung des Zugriffs auf die dem Kraftfahrzeugschloß zugeordnete Tür o. dgl. von außen ist ein Zentralverriegelungshebel vorgesehen, der den Türaußengriff mit der Sperrklinke koppelt bzw. von dieser entkoppelt. Der Zentralverriegelungshebel ist entsprechend in eine Verriegelungsstellung und in eine Entriegelungsstellung verstellbar. Bei dem bekannten Kraftfahrzeugschloß setzt sich der Zentralverriegelungshebel aus zwei Teilhebeln zusammen, deren Schwenkachsen zueinander senkrecht ausgestaltet sind. Im folgenden wird ausschließlich der Begriff "Zentralverriegelungshebel" gebraucht, der beide Teilhebel umfaßt.

Für die motorische Verstellung des Zentralverriegelungshebels ist das Kraftfahrzeugschloß mit einem Zentralverriegelungsantrieb ausgestattet. Der Zentralverriegelungshebel ist bei dem bekannten Kraftfahrzeugschloß aber nicht nur motorisch, sondern jedenfalls zum Teil auch manuell verstellbar. Es ist beispielsweise wünschenswert, daß durch eine Betätigung des Innenbetätigungshebels in einer Öffnungsrichtung nicht nur die Sperrklinke ausgehoben, sondern der Zentralverriegelungshebel automatisch in die Entriegelungsstellung überführt wird. Andernfalls könnte die Situation auftreten, daß bei in der Verriegelungsstellung stehendem Zentralverriegelungshebel die Kraftfahrzeugtür von innen geöffnet und nach dem Aussteigen wieder zugeschlagen wird, ohne daß der Zentralverriegelungshebel in die Entriegelungsstellung überführt wird. Der Benutzer wäre dann ggf. ausgesperrt. Zusätzlich ist es vorgesehen, daß der Zentralverriegelungshebel von außen über einen Schließzylinder verstellbar ist.

Um im Falle einer manuellen Verstellung des Zentralverriegelungshebels die Kraftfahrzeugschlösser der übrigen Türen, Hauben o. dgl. nachführen zu können, ist eine steuerungstechnische Erfassung dieses manuellen Verstellvorgangs notwendig. Hierfür ist ein Schalterelement vorgesehen, das von einem mit dem Zentralverriegelungshebel gekoppelten Element betätigbar ist.

Das bekannte Kraftfahrzeugschloß weist ein weiteres Schalterelement auf, das der Schloßfalle zugeordnet ist. Mit diesem Schalterelement läßt sich die Stellung der Schloßfalle erfassen, beispielsweise um bestimmte Komfortfunktionen auslösen zu können.

Nachteilig bei dem bekannten Kraftfahrzeugschloß ist die Tatsache, daß für jedes zu überwachende verstellbare Element des Kraftfahrzeugschlosses (Schloßfalle, Zentralverriegelungshebel o. dgl.), das hier allgemein als "Verstellelement" bezeichnet wird, ein separates Schalterelement vorgesehen ist. Dies führt zu beträchtlichen Material- und Montagekosten,

Es sind eine Reihe von Ansätzen bekannt, bei denen zur Reduzierung von Kosten zwei separate Schalterelemente durch ein einziges Schalterelement ersetzt werden (DE 198 32 749 A1; DE 103 30 194 A1). Um hier mit dem verbleibenden, einen Schalterelement "auszukommen", werden funktionsbedingte logische Verknüpfungen ausgenutzt, Beispielsweise wird das in der DE 103 30 194 A1 dargestellte Schalterelement durch das Einfallen der Sperrklinke nur dann betätigt, wenn die Schloßfalle zuvor eine Schließstellung erreicht hat. Nachteilig ist bei solchen Anordnungen die Tatsache, daß der Umfang der Erfassung beschränkt ist. Ferner kann der konstruktive Aufwand erheblich sein.

Der Erfindung liegt das Problem zugrunde, das bekannte Kraftfahrzeugschloß derart auszugestalten und weiterzubilden, daß die Erfassung der Stellung von Verstellelementen des Kraftfahrzeugschlosses mit minimalem konstruktivem und schaltungstechnischem Aufwand realisierbar ist.

Das obige Problem wird bei einem Kraftfahrzeugschloß mit den Merkmalen des Oberbegriffs von Anspruch 1 durch die Merkmale des kennzeichnenden Teils von Anspruch 1 gelöst.

Wesentlich ist die Überlegung, daß das Schalterelement mindestens drei, vorzugsweise genau drei, Schaltstellungen aufweist und von einem ersten Verstellelement und von einem zweiten Verstellelement betätigbar und dadurch in die mindestens drei Schaltstellungen schaltbar ist.

Es ist erkannt worden, daß durch die Kombination der Auslegung des Schalterelements auf mindestens drei Schaltstellungen mit der Betätigbarkeit des Schalterelements durch zwei Verstellelemente ein Umfang der Erfassung durch das eine Schalterelement möglich ist, der einer Erfassung mit zwei Schalterelementen nahezu gleichwertig ist. Vorteilhaft ist dabei eben die Tatsache, daß die Material- und Montagekosten nur eines einzigen Schalterelements entstehen.

Bei der bevorzugten Ausgestaltung gemäß Anspruch 2 ist das erste Verstellelement ein Schließelement und das zweite Verstellelement ein Funktionselement, Gemäß den weiter bevorzugten Ausgestaltungen gemäß Anspruch 3 und 4 handelt es sich dabei um die Schloßfalle einerseits und um den Zentralverriegelungshebel der Schloßmechanik bzw. um einen mit dem Zentralverriegelungshebel gekoppelten Hebel. Es ist hier grundsätzlich erkannt worden, daß die beiden dem Schalterelement zugeordneten Verstellelemente hinsichtlich ihrer jeweiligen Stellungen in keiner unmittelbaren logischen Beziehung zueinander stehen müssen. Bis auf wenige Ausnahmen (Aussperrsicherung) ist der Zentralverriegelungshebel ja unabhängig von der Schloßfalle verstellbar. Letztlich kommt es nur darauf an, daß die beiden dem Schalterelement zugeordneten Verstellelemente im Hinblick auf das Schalterelement günstig positioniert sind.

Die Betätigbarkeit des Schalterelements durch das erste Verstellelement und das zweite Verstellelement ist weitgehend frei wählbar. Dies ist Gegenstand von Anspruch 8. Es kann also insbesondere vorgesehen sein, daß bestimmte Schaltstellungen nur durch die Betätigung eines der beiden Verstellelemente erreichbar sind.

Die weiter oben angesprochene, günstige Positionierung der Verstellelemente läßt sich vorzugsweise dadurch realisieren, daß die beiden Verstellelemente, vorzugsweise also die Schloßfalle und der Zentralverriegelungshebel, um dieselbe Schwenkachse schwenkbar sind.

Nach einer weiteren Lehre, der eigenständige Bedeutung zukommt, wird das obige Problem bei einem Kraftfahrzeugschloß mit den Merkmalen des Oberbegriffs von Anspruch 14 durch die Merkmale des kennzeichnenden Teils von Anspruch 14 gelöst.

Wesentlich ist nach dieser weiteren Lehre, daß das Schalterelement von einem ersten Verstellelement und von einem zweiten Verstellelement betätigbar ist und daß das erste Verstellelement ein Schließelement und daß das zweite Verstellelement ein Funktionselement ist. Dies wurde weiter oben schon angesprochen, Allerdings kommt es nach dieser weiteren Lehre nicht darauf an, wie das Schalterelement ausgestaltet ist. Es kann sich hier um ein Schalterelement mit zwei, drei oder mehreren Schaltstellungen handeln.

Im folgenden wird die Erfindung anhand einer lediglich Ausführungsbeispiele darstellenden Zeichnung näher erläutert. In der Zeichnung zeigt
- Fig. 1: ein erfindungsgemäßes Kraftfahrzeugschloß im nicht montierten Zustand,
- Fig. 2: das in Fig. 1 dargestellte Kraftfahrzeugschloß unter Weglassung von für die Erfindung unwesentlichen Komponenten im entriegelten Zustand bei in der Offenstellung befindlicher Schloßfalle,
- Fig. 3: das in Fig. 2 dargestellte Kraftfahrzeugschloß im entriegelten Zustand bei in der Vorschließstellung befindlicher Schloßfalle,
- Fig. 4: das in Fig. 2 dargestellte Kraftfahrzeugschloß im entriegelten Zustand bei in der Hauptschließstellung befindlicher Schloßfalle,
- Fig. 5: das in Fig. 2 dargestellte Kraftfahrzeugschloß im verriegelten Zustand bei in der Hauptschließstellung befindlicher Schloßfalle,
- Fig. 6: ein weiteres vorschlagsgemäßes Kraftfahrzeugschloß in einer Ansicht gemäß Fig. 2 unter Weglassung einer Sperrklinke und
- Fig. 7: drei Darstellungen eines Schalterelements eines vorschlagsgemäßen Kraftfahrzeugschlosses gemäß drei Schaltstellungen.

Das in Fig. 1 dargestellte Kraftfahrzeugschloß zeigt die üblichen Schließelemente Schloßfalle 1 und Sperrklinke 2, die in einem Gehäuse angeordnet sind. Das Gehäuse weist einen Einlaufschlitz 3 auf, über den ein nicht dargestellter, in der Regel an der Karosserie des Kraftfahrzeugs angeordneter Schließkloben beim Zuschlagen der Kraftfahrzeugtür in Eingriff mit der Schloßfalle 1 kommt.

Die Schloßfalle 1 ist in eine Offenstellung (Fig. 2), in eine Hauptschließstellung (Fig. 4) und eine Vorschließstellung (Fig. 3) bringbar. Auf die Realisierung einer Vorschließstellung kann je nach Anwendungsfall auch verzichtet werden.

Die Sperrklinke 2 ist in einen eingefallenen Zustand, in dem sie die Schloßfalle 1 in der Hauptschließstellung und in der Vorschließstellung hält, und in einen ausgehobenen Zustand (nicht dargestellt), in dem sie die Schloßfalle 1 freigibt, bringbar.

Die Schloßmechanik dient der gesteuerten Betätigung der Sperrklinke 2. Sie ist mit einem Innenbetätigungshebel ausgestattet, der von einem Türinnengriff aus betätigbar ist. Es ist ferner ein Zentralverriegelungshebel 4 vorgesehen, der einen Titraußengriff mit der Sperrklinke 2 koppelt oder von dieser entkoppelt.

Der grundsätzliche Aufbau des in den Figuren 1 bis 5 dargestellten Kraftfahrzeugschlosses läßt sich, insbesondere was die Schloßmechanik angeht, dem deutschen Gebrauchsmuster DE 20 2005 015 687 U1 entnehmen, das auf die Anmelderin zurückgeht und hiermit in vollem Umfange zum Gegenstand der vorliegenden Anmeldung gemacht wird.

Ganz allgemein kann man sagen, daß sich die Schloßmechanik in unterschiedliche Funktionszustände bringen läßt und hierfür mindestens ein in unterschiedliche Funktionsstellungen verstellbares Funktionselement 4, beispielsweise einen Zentralverriegelungshebel 4, aufweist.

Es ist ferner ein Schalterelement 5 vorgesehen, das der Erfassung der Stellung mindestens eines Verstellelements 1, 4 dient. Bei einem solchen Schalterelement 5 handelt es sich vorzugsweise um ein elektrisches bzw. elektronisches Schalterelement. Bei dem Verstellelement 1, 4 kann es sich um irgendein verstellbares Element des Kraftfahrzeugschlosses handeln.

Es läßt sich einer Zusammenschau der Figuren 3, 4 und 5 entnehmen, daß das Schalterelement 5 von einem ersten Verstellelement 1 (Schloßfalle), und von einem zweiten Verstellelement 4 (Zentralverriegelungshebel) betätigbar und dadurch in mindestens drei, vorzugsweise genau drei, Schaltstellungen schaltbar ist. Dies wird im folgenden noch näher erläutert.

Bei den dargestellten und insoweit bevorzugten Ausführungsbeispielen ist das erste Verstellelement 1 ein Schließelement und das zweite Verstellelement 4 ein Funktionselement. Es läßt sich den Darstellungen in den Figuren 1 bis 6 entnehmen, daß die Betätigung des Schalterelements 5 durch das Schließelement 1 einerseits und das Funktionselement 4 andererseits aufgrund deren räumlichen Nähe zum Schalterelement 5 besonders vorteilhaft ist.

In besonders bevorzugter Ausgestaltung handelt es sich bei dem ersten Verstellelement 1 um die Schloßfalle 1 des Kraftfahrzeugschlosses. Ferner ist es vorzugsweise so, daß das zweite Verstellelement 4 ein Zentralverriegelungshebel 4 der Schloßmechanik oder ein mit dem Zentralverriegelungshebel 4 gekoppelter Hebel ist. Dabei ist der Zentralverriegelungshebel 4 in die Stellungen "Zentralverriegelung-Ein" (Fig. 5) und "Zentralverriegelung-Aus" (Fig. 2 bis 4) und damit die Schloßmechanik in die Funktionszustände "Zentralverriegelung-Ein" und "Zentralverriegelung-Aus" bringbar. Bei der in dem Funktionszustand "Zentralverriegelung-Ein" befindlicher Schloßmechanik ist ein Außenbetätigungshebel von der Sperrklinke entkoppelt. Entsprechend ist bei in dem Funktionszustand "Zentralverriegelung-Aus" befindlicher Schloßmechanik der Außenbetätigungshebel mit der Sperrklinke gekoppelt, so daß die Sperrklinke mittels eines Türaußengtiffs ausgehoben werden kann.

Es ist aber auch denkbar, daß das zweite Verstellelement ein nicht dargestellter Kindersicherungshebel der Schloßmechanik oder ein mit dem Kindersicherungshebel gekoppelter Hebel ist. Dabei ist der Kindersicherungshebel in die Stellungen "Kindersicherung-Ein" und "Kindersicherung-Aus" und damit die Schloßmechanik in die Funktionszustände "Kindersicherung-Ein" und "Kindersicherung-Aus" bringbar.

Weiter kann es vorgesehen sein, daß das zweite Verstellelement ein Diebstahlsicherungshebel der Schloßmechanik oder ein mit dem Diebstahlsicherungshebel gekoppelter Hebel ist und daß der Diebstahlsicherungshebel in die Stellungen "Diebstahlsicherung-Ein" und "Diebstahlsicherung-Aus" und damit die Schloßmechanik in die Funktionszustände "Diebstahlsicherung-Ein" und "Diebstahlsicherung-Aus" bringbar ist.

Wie die oben erläuterte Zentralverriegelungsfunktion haben die obige Kindersicherungsfunktion und die obige Diebstahlsicherungsfunktion die üblichen Auswirkungen auf das Verhalten des Kraftfahrzeugschlosses im Hinblick auf das Ausheben der Sperrklinke.

Das Schalterelement 5 weist vorzugsweise ein Betätigungsteil 6 auf, mit dem das erste Verstellelement 1 und das zweite Verstellelement 4 zur Betätigung in Eingriff bringbar sind. Bei den dargestellten und insoweit bevorzugten Ausführungsbeispielen ist das Betätigungsteil 6 nach Art einer Schaltfahne ausgestaltet. Grundsätzlich kann es sich bei dem Betätigungsteil 6 aber auch um einen Schaltstößel, einen Schalthebel, um eine Schaltwippe o. dgl. handeln. Eine Schaltfahne ist also nicht in jedem Fall notwendig.

Die Schaltfahne 6 ist hier in üblicher Weise als gebogenes Blech ausgestaltet. Grundsätzlich ist hier aber auch die Anwendung eines Kunststoffmaterials o. dgl. denkbar.

Bei einer besonders einfach realisierbaren, bevorzugten Variante ist das Schalterelement 5 in einer Betätigungsrichtung 7 betätigbar. Dabei nimmt das Schalterelement 5 bei dessen Betätigung in der Betätigungsrichtung 7 hintereinander eine erste Schaltstellung (Fig. 2, 3), eine zweite Schaltstellung (Fig. 4) und eine dritte Schaltstellung (Fig. 5) ein, wobei die erste Schaltstellung vorzugsweise als Ruhe-Schaltstellung ausgestaltet ist. Mit "Ruhe-Schaltstellung" ist stets die Schaltstellung gemeint, die das Schalterelement 5 im nicht betätigten Zustand einnimmt.

Das Schalterelement 5 ist hier und vorzugsweise nach Art eines Drucktasters ausgestaltet. Es handelt sich hier also um einen berührenden Schalter. In besonders bevorzugter Ausgestaltung weist das Schalterelement 5 dabei den grundsätzlichen Aufbau eines Mikroschalters auf. Auch dies ist in den Figuren 1 bis 6 dargestellt.

Grundsätzlich ist es aber denkbar, daß es sich bei dem Schalterelement 5 um einen berührungslosen Schalter handelt. Dabei können alle bekannten berührungslosen Schalter zur Anwendung kommen, beispielsweise induktive Schalter, insbesondere Hall-basierte Schalter oder kapazitive Schalter. Auch MR-Sensoren sind hier grundsätzlich anwendbar. Notwendig ist lediglich, daß mit dem verwendeten Schalterelement 5 drei oder mehr Schaltstellungen schaltbar sind.

Der Zuordnung der unterschiedlichen Schaltstellungen zu dem ersten Verstellelement 1 und dem zweiten Verstellelement 2 kommt vorliegend besondere Bedeutung zu. Vorzugsweise ist es zunächst vorgesehen, daß das Schalterelement 5 in einen Teil der Schaltstellungen, vorzugsweise in die erste Schaltstellung und in die zweite Schaltstellung, sowohl mit einer Betätigung durch das erste Verstellelement 1 als auch mit einer Betätigung durch das zweite Verstellelement 4 schaltbar ist. Alternativ oder zusätzlich ist es so, daß das Schalterelement 5 in die höchste Schaltstellung, vorzugsweise in die dritte Schaltstellung, ausschließlich mit einer Betätigung durch das zweite Verstellelement 4 schaltbar ist.

Bei dem dargestellten und insoweit bevorzugten Ausführungsbeispiel ist es zunächst vorgesehen, daß die in der Offenstellung und/oder in der Vorraststellung befindliche Schloßfalle 1 das Schalterelement 5 nicht betätigt, so daß das Schalterelement 5 die erste Schaltstellung einnimmt (Fig. 2, 3). Die in der Hauptschließstellung befindliche Schloßfalle 1 betätigt das Schalterelement 5 und überführt es in die zweite Schaltstellung (Fig. 4), sofern sich der Zentralverriegelungshebel 4 in der Stellung "Zentralverriegelung-Aus" befindet.

Ferner läßt sich der Darstellung in den Figuren 2 bis 4 entnehmen, daß der in der Stellung "Zentralverriegelung-Aus" befindliche Zentralverriegelungshebel 4 das Schalterelement 5 nicht betätigt. Der Darstellung in Fig. 5 läßt sich schließlich entnehmen, daß der in der Stellung "Zentralverriegelung-Ein" befindliche Zentralverriegelungshebel 4 das Schalterelement 5 betätigt und in die dritte Schaltstellung überführt. Eine Betätigung des Schalterelements 5 durch die Schloßfalle 1 derart, daß das Schalterelement 5 die dritte Schaltstellung einnimmt, ist hier nicht vorgesehen.

Damit ist bei dem dargestellten und insoweit bevorzugten Ausführungsbeispiel zunächst eine eindeutige Erfassung der Funktionszustände "Zentralverriegelung-Ein" und "Zentralverriegelung-Aus" über die dritte Schaltstellung möglich. Die Erfassung der Hauptschließstellung der Schloßfalle 1 ist über die zweite Schaltstellung möglich, sofern der Funktionszustand "Zentralverriegelung-Aus" vorliegt. Sofern man beispielsweise davon ausgehen kann, daß der Zentralverriegelungshebel 4 mechanisch erst dann in die Stellung "Zentralverriegelung-Ein" verstellbar ist, wenn die Schloßfalle 1 die Hauptschließstellung erreicht hat (Aussperrsicherung), so ist der mit dieser Anordnung erreichbare Umfang der Erfassung ausreichend.

Das Schalterelement 5 muß nicht nur in einer Betätigungsrichtung betätigbar sein. Grundsätzlich kann es auch vorgesehen sein, daß das Schalterelement 5 in zwei entgegengesetzten Betätigungsrichtungen, vorzugsweise nach Art eines Wipptasters, betätigbar ist. Vorzugsweise nimmt das Schalterelement 5 dann ausgehend von einer ersten Schaltstellung bei dessen Betätigung in der ersten Betätigungsrichtung eine zweite Schaltstellung und in der zweiten Betätigungsrichtung eine dritte Schaltstellung ein, wobei die erste Schaltstellung weiter vorzugsweise als Ruhe-Schaltstellung zwischen den beiden übrigen Schaltstellungen ausgestaltet ist.

In besonders bevorzugter Ausgestaltung ist das erste Verstellelement 1 um eine erste Schwenkachse 8 schwenkbar, während das zweite Verstellelement 4 um eine zweite Schwenkachse 9 verschwenkbar ist. Dabei ist es vorteilhafterweise so, daß die erste Schwenkachse 8 und die zweite Schwenkachse 9 identisch sind oder parallel zueinander versetzt sind.

Bei der dargestellten Ausgestaltung teilen sich die beiden Verstellelemente 1, 4 eine Schwenkachse 8, 9, wobei die beiden Verstellelemente 1, 4 sogar auf einem gemeinsamen Lagerbolzen 10 gelagert sind. Das Zusammenlegen der beiden Schwenkachsen 8, 9 hat insbesondere im Hinblick auf den noch zu erläuternden Eingriff zwischen den Verstellelementen 1, 4 und dem Schalterelement 5 besondere Vorteile.

Für den Eingriff mit dem Schalterelement 5 weist bzw. weisen das erste Verstellelement 1 und/oder das zweite Verstellelement 4 eine Schaltkontur 11, 12 auf. Dadurch, daß sich die beiden Verstellelemente 1, 4 eine Schwenkachse 8, 9 teilen, können die beiden Schaltkonturen 11, 12 im Hinblick auf die Schwenkachse 8, 9 tangential ausgestaltet sein. Dadurch, daß die beiden Schaltkonturen 11, 12 im Ergebnis parallele Bewegungsbahnen ausführen, ist die Betätigung, insbesondere die Realisierung des Betätigungsteils 6, besonders unproblematisch.

Bei dem in den Figuren 1 bis 5 dargestellten Ausführungsbeispiel liegen die Schaltkontur 11 des ersten Verstellelements 1 und die Schaltkontur 12 des zweiten Verstellelements 4 in Richtung der Schwenkachsen 8, 9 der beiden Verstellelemente 1, 4 gesehen in verschiedenen Ebenen. In der Zeichnung liegt die Schaltkontur 12 des zweiten Verstellelements 4 "hinter" der Schaltkontur 11 des ersten Verstellelements 1.

Die obige Anordnung der Schaltkonturen 11, 12 in unterschiedlichen Ebenen läßt sich besonders gut der in Fig. 3 links dargestellten Seitenansicht entnehmen,

Grundsätzlich kann es aber auch vorgesehen sein, daß die Schaltkonturen 11, 12 der beiden Verstellelemente 1, 4 in Richtung der Schwenkachsen 8, 9 der beiden Verstellelemente 1, 4 gesehen in der gleichen Ebene liegen. Dies ist bei der grundsätzlich in Fig. 6 dargestellten Ausgestaltung denkbar, die im folgenden näher erläutert wird.

Bei der in Fig. 6 dargestellten und insoweit bevorzugten Ausgestaltung, die von ihrem grundsätzlichen Aufbau der in den Fig. 1 bis 5 dargestellten Ausgestaltung entspricht, sind die Schaltkontur 11 des ersten Verstellelements 1 und die Schaltkontur 12 des zweiten Verstellelements 4 bezogen auf die jeweilige Schwenkachse 8, 9 im wesentlichen kreisabschnittsförmig ausgestaltet. Dabei laufen die Schaltkontur 11 des ersten Verstellelements 1 und die Schaltkontur 12 des zweiten Verstellelements 4 unmittelbar aneinander vorbei. Dies führt zu einer besonders kompakten Anordnung,

Die obigen Schaltkonturen 11, 12 vollziehen durch die Schwenkbarkeit der Verstellelemente 1, 4 ebenfalls Schwenkbewegungen. Denkbar sind aber auch translatorische Bewegungen der Schaltkonturen 11, 12. Bei beiden Varianten laufen die Schaltkonturen 11, 12 gewissermaßen am Betätigungsteil 6 vorbei, und zwar im wesentlichen senkrecht zu der Betätigungsrichtung 7. Dieses "Vorbeilaufen" kann bezogen auf das Betätigungsteil 6 von gegenüberliegenden Seiten aus vorgesehen sein.

Wesentlich für die Betätigbarkeit des Schalterelements 5 durch die beiden Verstellelemente 1, 4 ist die Ausgestaltung des Betätigungsteils 6. Hier und vorzugsweise ist so, daß sich das Betätigungsteil 6, insbesondere die Schaltfahne 6, derart parallel zu der Schwenkachse bzw. den Schwenkachsen 8, 9 der Verstellelemente 1, 4 erstreckt, daß es von den Schaltkonturen der beiden Verstellelemente 1, 4 betätigbar ist. Dies bedeutet nichts anderes, als das die Breite 13 (Fig. 3) des Betätigungsteils 6 hinreichend groß bemessen ist, um einen Eingriff mit den Schaltkonturen 11, 12 der beiden Verstellelemente 1, 4 zu gewährleisten.

Es kann auch vorgesehen sein, daß das erste Verstellelement 1 und/oder das zweite Verstellelement 4 anstelle einer Schaltkontur 11, 12 einen Stift o. dgl. für die Betätigung des Schalterelements 5 aufweist. Dabei erstreckt sich der Stift o. dgl. bei einer weiter bevorzugten Ausgestaltung zumindest abschnittsweise parallel zu der Schwenkachse 8, 9 des ersten Verstellelements 1 bzw. des zweiten Verstellelements 4.

Für die elektrische Realisierung des Schalterelements 5 sind zahlreiche Varianten denkbar. Vorzugsweise weist das Schalterelement 5 mehrere Schaltausgänge 14, 15 auf, denen jeweils eine Schaltstellung zugeordnet ist. Bei Erreichen einer Schaltstellung wird dann der zugeordnete Schaltausgang 14, 15 geschaltet.

Dabei kann es vorgesehen sein, daß stets nur ein Schaltausgang 14, 15 oder keiner der Schaltausgänge geschaltet ist. Beim Durchlaufen der ersten, zweiten und dritten Schaltstellung wird dann zunächst kein Schaltausgang 14, 15, dann nur ein Schaltausgang 14, 15 und schließlich nur der verbleibende Schaltausgang 14, 15 geschaltet.

Es ist aber auch denkbar, daß beim Durchlaufen der ersten, zweiten und dritten Schaltstellung zunächst kein Schaltausgang 14, 15, dann nur ein Schaltausgang 14, 15 und schließlich beide Schaltausgänge 14, 15 geschaltet werden.

Hier und vorzugsweise ist es vorgesehen, daß neben den Schaltausgängen 14, 15 ein Referenzausgang 16 vorgesehen ist und daß die Schaltausgänge 14, 15 je nach Schaltvorgang gegenüber dem Referenzausgang 16 geschaltet werden. Dabei ist es vorzugsweise so, daß die Schaltausgänge 14, 15 je nach Schaltvorgang mit dem Referenzausgang 16 verbunden werden.

Eine bevorzugte Realisierungsvariante für das Schalterelement zeigt Fig. 7, in der untereinander drei verschiedene Schaltstellungen dargestellt sind. Das Schalterelement 5 ist hier mit einem Gehäuse 17 ausgestattet, aus dem zwei Schaltausgänge 14, 15 und ein Referenzausgang 16 herausgeführt sind. Ferner ist das Schalterelement 5 mit einem Schaltstößel 6a ausgestattet, an den sich ein Schieber 18 mit zwei Schleifkontakten 18a, 18b anschließt.

Die in Fig. 7 oben dargestellte Schaltstellung ist die erste Schaltstellung in obigem Sinne, die das Schalterelement 5 im unbetätigten Zustand einnimmt. Die Schaltausgänge 14, 15 sind von dem Referenzausgang getrennt.

Die in Fig. 7 in der Mitte dargestellte Schaltstellung entspricht der zweiten Schaltstellung in obigem Sinne. Hier wird der Schaltausgang 15 über den Schleifkontakt 18b mit dem Referenzausgang 16 verbunden. Der Schaltausgang 14 bleibt von dem Referenzausgang 16 getrennt.

Die in Fig. 7 unten dargestellte Schaltstellung entspricht der dritten Schaltstellung in obigem Sinne, Hier sind die beiden Schaltausgänge 14, 15 mit dem Referenzausgang 16 verbunden.

Die in Fig. 7 dargestellte Variante eines Schalterelements 5 läßt sich mit einfachen Mitteln realisieren und zeigt aufgrund des einfachen Aufbaus eine besonders geringe Fehleranfälligkeit.

Es darf noch darauf hingewiesen werden, daß grundsätzlich auch die Realisierung einer Widerstandscodierung zwischen einem Schaltausgang und einem Referenzausgang des Schalterelements 5 vorteilhaft sein kann. Dabei ist der zwischen dem Schaltausgang und dem Referenzausgang wirksame elektrische Widerstand abhängig von der jeweiligen Schaltstellung.

Es wurde bereits angedeutet, daß das Schalterelement 5 auch mehr als drei Schaltstellungen aufweisen kann. Eine zusätzliche Schaltstellung könnte beispielsweise der Erfassung der Vorschließstellung der Schloßfalle 1 zugeordnet sein.

Bei allen oben beschriebenen Varianten ist zu berücksichtigen, daß das Schalterelement 5 auch durch ein zusätzliches Verstellelement oder mehrere zusätzliche Verstellelemente betätigbar sein kann. Insoweit sind die beschriebenen Ausgestaltungen mit nur zwei dem Schalterelement 5 zugeordneten Verstellelementen 1, 4 lediglich beispielhaft zu verstehen. In besonders bevorzugter, nicht dargestellter Ausgestaltung weist das Schalterelement 5 mindestens vier Schaltstellungen auf und läßt sich durch die Verstellelemente Schloßfalle, Zentralverriegelungshebel und zusätzlich Diebstahlsicherungshebel betätigen und entsprechend in die mindestens vier Schaltstellungen schalten.

Nach einer weiteren Lehre, der eigenständige Bedeutung zukommt, wird der oben beschriebene, strukturelle Aufbau aus Verstellelementen 1, 4 und Schaltelement 5 als solcher beansprucht, ohne daß es auf die Ausstattung des Schalterelements 5 mit mindestens drei Schaltstellungen ankommt. Wesentlich ist hier lediglich, daß das Schalterelement 5 von einem ersten Verstellelement 1 und von einem zweiten Verstellelement 4 betätigbar ist und daß das erste Verstellelement 1 ein Schließelement und daß das zweite Verstellelement 4 ein Funktionselement ist. Alle oben beschriebenen, bevorzugten Varianten sind auch auf diesen grundsätzlichen Aufbau anwendbar. Auf die obigen Ausführungen darf insoweit in vollem Umfange verwiesen werden.

Aus den obigen Erläuterungen wird deutlich, daß das eine Betätigungsteil 6 des Schalterelements 5 in Eingriff mit beiden Verstellelementen 1, 4 bringbar ist. Dabei wird das Betätigungsteil 6 und damit das Schalterelement 5 in die mindestens drei, vorzugsweise genau drei (Schalt-)Stellungen gebracht. Diese Stellungen des Betätigungsteils 6 liegen in der Betätigungsrichtung 7 gesehen hintereinander.

## Patentansprüche

1. Kraftfahrzeugschloß mit den Schließelementen Schloßfalle (1) und Sperrklinke (2) sowie mit einer Schloßmechanik, wobei die Schloßfalle (1) in eine Offenstellung, in eine Hauptschließstellung und ggf. in eine Vorschließstellung bringbar ist, wobei die Sperrklinke (2) in einen eingefallenen Zustand, in dem sie die Schloßfalle (1) in der Hauptschließstellung und in der ggf. vorhandenen Vorschließstellung hält, und in einen ausgehobenen Zustand, in dem sie die Schloßfalle (1) freigibt, bringbar ist und wobei die Schloßmechanik in unterschiedliche Funktionszustände bringbar ist und hierfür mindestens ein in unterschiedliche Funktionsstellungen verstellbares Funktionselement (4) aufweist, wobei ein Schalterelement (5) zur Erfassung der Stellung mindestens eines verstellbaren Elements (1, 4) - Verstellelement - des Kraftfahrzeugschlosses vorgesehen ist,
**dadurch gekennzeichnet,**
**daß** das Schalterelement (5) mindestens drei, vorzugsweise genau drei, Schaltstellungen aufweist und daß das Schalterelement (5) von einem ersten Verstellelement (1) und von einem zweiten Verstellelement (4) betätigbar und **dadurch** in die mindestens drei Schaltstellungen schaltbar ist.

2. Kraftfahrzeugschloß nach Anspruch 1, **dadurch gekennzeichnet, daß** das erste Verstellelement (1) ein Schließelement und daß das zweite Verstellelement (4) ein Funktionselement ist.

3. Kraftfahrzeugschloß nach Anspruch 1 oder 2, **dadurch gekennzeichnet, daß** das erste Verstellelement (1) die Schloßfalle (1) des Kraftfahrzeugschlosses ist.

4. Kraftfahrzeugschloß nach einem der vorhergehenden Ansprüche, **dadurch gekennzeichnet, daß** das zweite Verstellelement (4) ein Zentralverriegelungshebel (4) der Schloßmechanik oder ein mit dem Zentralverriegelungshebel (4) gekoppelter Hebel ist und daß der Zentralverriegelungshebel (4) in die Stellungen "Zentralverriegelung-Ein" und "Zentralverriegelung-Aus" und damit die Schloßmechanik in die Funktionszustände "Zentralverriegelung-Ein" und "Zentralverriegelung-Aus" bringbar ist, oder, daß das zweite Verstellelement (4) ein Kindersicherungshebel der Schloßmechanik oder ein mit dem Kindersicherungshebel gekoppelter Hebel ist und daß der Kindersicherungshebel in die Stellungen "Kindersicherung-Ein" und "Kindersicherung-Aus" und damit "Kindersicherung-Ein" und "Kindersicherung-Aus" und damit die Schloßmechanik in die Funktionszustände "Kindersicherung-Ein" und "Kindersicherung-Aus" bringbar ist, oder, daß das zweite Verstellelement (4) ein Diebstahlsicherungshebel der Schloßmechanik oder ein mit dem Diebstahlsicherungshebel gekoppelter Hebel ist und daß der Diebstahlsicherungshebel in die Stellungen "Diebstahlsicherung-Ein" und "Diebstahlsicherung-Aus" und damit die Schloßmechanik in die Funktionszustände "Diebstahlsicherung-Ein" und "Diebstahlsicherung-Aus" bringbar ist.

5. Kraftfahrzeugschloß nach einem der vorhergehenden Ansprüche, **dadurch gekennzeichnet, daß** das Schalterelement (5) ein Betätigungsteil (6) aufweist, mit dem das erste Verstellelement (1) und das zweite Verstellelement (4) zur Betätigung in Eingriff bringbar sind, vorzugsweise, daß das Betätigungsteil (6) nach Art einer Schaltfahne ausgestaltet ist.

6. Kraftfahrzeugschloß nach einem der vorhergehenden Ansprüche, **dadurch gekennzeichnet, daß** das Schalterelement (5) in einer Betätigungsrichtung (7), vorzugsweise nach Art eines Drucktasters, betätigbar ist, vorzugsweise, daß das Schalterelement (5) bei dessen Betätigung in der Betätigungsrichtung (7) hintereinander eine erste Schaltstellung, eine zweite Schaltstellung und eine dritte Schaltstellung einnimmt, vorzugsweise, daß die erste Schaltstellung als Ruhe-Schaltstellung ausgestaltet ist.

7. Kraftfahrzeugschloß nach einem der vorhergehenden Ansprüche, **dadurch gekennzeichnet, daß** das Schalterelement (5) den grundsätzlichen Aufbau eines Mikroschalters aufweist.

8. Kraftfahrzeugsehloß nach einem der vorhergehenden Ansprüche, **dadurch gekennzeichnet, daß** das Schalterelement (5) in einen Teil der Schaltstellungen, vorzugsweise in die erste Schaltstellung und in die zweite Schaltstellung, sowohl mit einer Betätigung durch das erste Verstellelement (1) als auch mit einer Betätigung durch das zweite Verstellelement (4) schaltbar ist und/oder, daß das Schalterelement (5) in die höchste Schaltstellung, vorzugsweise in die dritte Schaltstellung, ausschließlich mit einer Betätigung durch das zweite Verstellelement (4) schaltbar ist.

9. Kraftfahrzeugschloß nach den Ansprüchen 3 und 4 und ggf. nach einem der Ansprüche 5 bis 8, **dadurch gekennzeichnet, daß** die in der Offenstellung und/oder in der Vorschließstellung befindliche Schloßfalle (1) das Schalterelement (5) nicht betätigt und die in der Hauptschließstellung befindliche Schloßfalle (1) das Schalterelement (5) betätigt und in die zweite Schaltstellung überführt, sofern sich der Zentralverriegelungshebel (4) in der Stellung "Zentralverriegelung-Aus" befindet.

10. Kraftfahrzeugschloß nach den Ansprüchen 3 und 4 und ggf. nach einem der Ansprüche 5 bis 9, **dadurch gekennzeichnet, daß** der in der Stellung "Zentralverriegelung-Aus" befindliche Zentralverriegelungshebel (4) das Schalterelement (5) nicht betätigt und der in der Stellung "Zentralverriegelung-Ein" befindliche Zentralverriegelungshebel (4) das Schalterelement (5) in der dritten Schaltstellung betätigt.

11. Kraftfahrzeugschloß nach einem der vorhergehenden Ansprüche, **dadurch gekennzeichnet, daß** das erste Verstellelement (1) und/oder das zweite Verstellelement (4) eine Schaltkontur (11, 12) für den Eingriff mit dem Schalterelement (5) aufweist bzw. aufweisen, vorzugsweise, daß die Schaltkontur (I1) des ersten Verstellelements (1) und die Schaltkontur (12) des zweiten Verstellelements (4) in Richtung der Schwenkachsen (8, 9) der beiden Verstellelemente (1, 4) gesehen in verschiedenen Ebenen liegen,

12. Kraftfahrzeugschloß nach Anspruch 11, **dadurch gekennzeichnet, daß** die Schaltkontur (11) des ersten Verstellelements (1) und die Schaltkontur (12) des zweiten Verstellelements (4) bezogen auf die jeweilige Schwenkachse (8, 9) im wesentlichen kreisabschnittsförmig ausgestaltet sind, vorzugsweise, daß die Schaltkontur (11) des ersten Verstellelements (1) und die Schaltkontur (12) des zweiten Verstellelements (4) unmittelbar aneinander vorbeilaufen.

13. Kraftfahrzeugschloß nach Anspruch 5 und ggf. nach einem der Ansprüche 6 bis 12, **dadurch gekennzeichnet, daß** sich das Betätigungsteil (6), insbesondere die Schaltfahne, derart parallel zu der Schwenkachse (8, 9) bzw. den Schwenkachsen (8, 9) der Verstellelemente (1, 4) erstreckt, daß es von den Schaltkonturen (11, 12) der beiden Verstellelemente (1, 4) betätigbar ist.

14. Kraftfahrzeugschloß mit den Schließelementen Schloßfalle (1) und Sperrklinke (2) sowie mit einer Schloßmechanik, wobei die Schloßfalle (1) in eine Offenstellung, in eine Hauptschließstellung und ggf. in eine Vorschließstellung bringbar ist, wobei die Sperrklinke (2) in einen eingefallenen Zustand, in dem sie die Schloßfalle (1) in der Hauptschließstellung und in der ggf. vorhandenen Vorschließstellung hält, und in einen ausgehobenen Zustand, in dem sie die Schloßfalle (1) freigibt, bringbar ist und wobei die Schloßmechanik in unterschiedliche Funktionszustände bringbar ist und hierfür mindestens ein in unterschiedliche Funktionsstellungen verstellbares Funktionselement (4) aufweist, wobei ein Schalterelement (5) zur Erfassung der Stellung mindestens eines verstellbaren Elements (1,4)- Verstellelement - des Kraftfahrzeugschlosses vorgesehen ist,
insbesondere nach einem der vorhergehenden Ansprüche,
**dadurch gekennzeichnet,**
**daß** das Schalterelement (5) von einem ersten Verstellelement (1) und von einem zweiten Verstellelement (4) betätigbar ist und daß das erste Verstellelement (1) ein Schließelement und daß das zweite Verstellelement (4) ein Funktionselement ist.

15. Kraftfahrzeugschloß nach Anspruch 14, **gekennzeichnet durch** den kennzeichnenden Teil eines oder mehrerer der Ansprüche 1 bis 13.
